# FASCICULE DE BREVET EUROPEEN

(11) **EP 0 921 239 B1**
(45) Date de publication et mention de la délivrance du brevet: **22.01.2003**
(21) Numéro de dépôt: 98420227.5
(22) Date de dépôt: 07.12.1998
(51) Int. Cl.: E03D 11/12, E03D 9/00

(54) **Installation d'aisance à nettoyage automatique et à cuvette mobile en translation et son procédé de nettoyage**
Toiletteneinrichtung mit automatischer Reinigung und einer translatorisch bewegbaren Toilettenschüssel und sein Reinigungsverfahren
Automatically cleansing lavatory with a translatory movable toilet bowl and its cleansing method

(30) Priorité: 05.12.1997 FR 9715662
(43) Date de publication de la demande: 09.06.1999
(73) Titulaire: REC.N.A., 71240 Sennecey le Grand (FR)
(72) Inventeur: Requena, Jean-Pierre, 34300 Agde 1 (FR)
(74) Mandataire: Thibault, Jean-Marc

(56) Documents cités:
- EP-A- 0 199 682
- FR-A- 2 744 743
- US-A- 2 145 435
- US-A- 3 742 520
- US-A- 3 919 726
- US-A- 5 647 074

## Description

L'invention se rapporte au domaine technique des installations sanitaires à nettoyage automatique et, plus particulièrement, aux installations d'aisance ou toilettes à usage public ou collectif.

Dans le domaine ci-dessus, on connaît des installations d'aisance comprenant un local sanitaire accessible aux utilisateurs ou au public et à l'intérieur duquel est disposée une cuvette de toilettes, dite "à l'anglaise". Le local sanitaire est contigu à un local technique d'accès contrôlé refermant différents moyens permettant d'assurer un nettoyage automatique de la cuvette et du local sanitaire après le passage d'un utilisateur.

L'art antérieur a proposé différents dispositifs de nettoyage automatique qu'il est notamment possible de distinguer selon que la cuvette est fixe ou mobile.

A titre d'exemple de dispositif de la première catégorie, il convient de signaler la demande de brevet **EP 0 059 134,** selon laquelle la cuvette fixe est disposée à l'intérieur d'un local sanitaire et adossée à une cloison séparant le local sanitaire d'un local technique. Cette cloison présente, à proximité du siège de la cuvette, un guichet obturé par un panneau mobile indépendant, asservi en ouverture et en fermeture. De plus, l'installation comprend, à l'intérieur du local technique, un système de chasse d'eau et, en regard dudit guichet, un dispositif extensible de nettoyage automatique du siège et de l'avant de la cuvette. Ce dispositif est formé par une paire de vérins hydrauliques double effet, orientés selon une direction horizontale et à l'extrémité desquels est fixée une seconde paire de vérins dirigés verticalement vers le sol. La seconde paire de vérins porte, à son extrémité, une brosse rotative. Enfin, le fonctionnement de cette installation est assuré de manière automatique par un bloc de commande.

Après passage d'un utilisateur et déclenchement de la chasse d'eau, le bloc de commande assure un cycle de nettoyage de la cuvette. Pour ce faire, le panneau est relevé afin de libérer le passage pour le dispositif de nettoyage qui est amené en extension pour mettre la brosse rotative en contact successivement du siège et de l'avant de la cuvette. Après ce cycle de nettoyage, le dispositif est ramené dans le local technique et le panneau refermé.

Une telle installation permet, effectivement, d'assurer un nettoyage automatique de la cuvette, mais présente toutefois certains inconvénients. En effet, le nettoyage de la cuvette dans le local sanitaire contribue à salir ce dernier par la projection de souillures qui sont ensuite difficiles à ôter et préjudiciables à l'aspect de propreté que devrait présenter l'installation d'aisance. Un tel inconvénient se retrouve généralement pour toutes les installations à cuvette fixe dont le nettoyage est assuré dans le local sanitaire.

Afin de remédier aux inconvénients inhérents aux installations comportant une cuvette fixe et un dispositif mobile de nettoyage, l'art antérieur a proposé des installations d'aisance à nettoyage automatique dans lesquelles la cuvette est mobile. L'invention vise, plus particulièrement, cette seconde catégorie d'installations.

On connaît, par exemple de **EP 0 199 682,** des installations d'aisance comportant des cuvettes mobiles et un dispositif fixe de nettoyage automatique. Une telle installation comprend une cloison séparant les locaux technique et sanitaire et comportant, à sa base, un panneau mobile autour d'un axe vertical. De part et d'autre de ce panneau, sont suspendues deux cuvettes identiques raccordées à une canalisation d'évacuation unique formant un des pivots du panneau. Après passage d'un utilisateur, le panneau pivote d'un demi-tour intervertissant les positions de la cuvette utilisée et de celle précédemment nettoyée, située jusqu'alors dans le local technique. La cuvette utilisée est ainsi placée à l'intérieur du local technique sous un dispositif fixe qui en assure un nettoyage automatique.

Ce dispositif donne entière satisfaction pour le nettoyage alterné des cuvettes, mais présente des inconvénients majeurs dus à sa structure. Tout d'abord, une telle conception double le nombre des cuvettes, impose un mécanisme d'asservissement du panneau et fait donc naître un prix de fabrication élevé. Ensuite, l'existence d'un joint pivotant à la base du panneau constitue une source de dysfonctionnement, en raison des contraintes résultant du porte-à-faux engendré par l'utilisation de la cuvette située dans le local sanitaire. Enfin, la rotation des cuvettes nécessite un certain espace libre qui est à l'origine de l'encombrement important d'une telle installation.

Afin de remédier au problème d'encombrement, l'art antérieur connaît également des installations sanitaires à nettoyage automatique qui comportent une seule cuvette mobile entre le local sanitaire et le local technique dans lequel la cuvette subit un cycle de nettoyage automatique. Ainsi, à titre d'exemple de ce type d'installation, il convient de signaler la demande de brevet **FR 2 415 173,** selon laquelle la cuvette est montée sur une cloison séparant le local sanitaire du local technique et bascule à l'intérieur de ce dernier pour y subir un cycle de vidange et de nettoyage après passage d'un utilisateur. Un tel dispositif permet certainement un nettoyage efficace de la cuvette, mais présente une cinématique et des automatismes complexes qui impliquent un coût de fabrication élevé et réduisent la fiabilité de l'installation entraînant ainsi un coût d'exploitation particulièrement lourd. De plus, la cinématique et le mécanisme de déplacement de la cuvette présentent le risque d'entraîner un utilisateur de faible poids dans le dispositif de nettoyage.

Un but de l'invention est d'obvier aux inconvénients des installations susmentionnées en proposant une installation d'aisance qui présente, d'une part, un coût de fabrication réduit et, d'autre part, une garantie d'hygiène et une fiabilité de fonctionnement assurant un faible coût d'exploitation.

Pour atteindre ces objectifs, l'installation d'aisance comprend :
- une cuvette d'aisance pourvue d'un siège mobile entre un local sanitaire accessible au public et un local technique séparé du local sanitaire par une cloison,
- un dispositif de nettoyage automatique, associé à des moyens de séchage du siège au moins de la cuvette, disposé dans le local technique,
- des moyens moteurs pour déplacer la cuvette,
- et une unité de commande pour piloter au moins le fonctionnement du dispositif de nettoyage et des moyens moteurs.

Selon l'invention, l'installation est caractérisée :
- en ce que la cuvette est solidaire d'un équipage mobile en translation actionné par les moyens moteurs pour déplacer, au travers d'un guichet de passage ménagé dans la cloison, la cuvette entre une position d'extension dans le local sanitaire et une position de rétraction, dans le local technique, sous le dispositif de nettoyage ;
- et en ce que le dispositif de nettoyage automatique comprend lesdits moyens de séchage, lesquels sont formés par une tuyère raccordée à une source d'air pulsée et définie par un carter qui est ouvert vers la cuvette lorsque celle-ci est en position de rétraction, de manière à couvrir au moins toute la surface du siège et qui est pourvu d'un déflecteur central disposé au-dessus de l'ouverture délimité par le siège, de manière à en couvrir la surface pour diriger le flux d'air canalisé par le carter, vers le siège, des moyens de projection de liquide sous pression étant placés sous le déflecteur.

Selon une autre caractéristique de l'installation conforme à l'invention, les moyens de projection de liquide sont constitués par un système de gicleurs rotatif orientés pour asperger, d'une part, au moins toute la surface du siège et, d'autre part, les parois internes de la cuvette.

Selon une autre caractéristique préférée, les moyens de projection de liquide sous pression sont constitués par un tourniquet qui comporte, au moins, deux branches s'étendant radialement à partir d'un arbre creux d'alimentation et de rotation, et présentant chacune à partir de l'arbre, au moins un gicleur d'aspersion du fond de la cuvette, un gicleur d'aspersion des flancs internes de la cuvette et un gicleur d'aspersion du siège.

Diverses autres caractéristiques ressortent de la description faite ci-dessous en référence aux dessins annexés qui montrent, à titre d'exemples non limitatifs, des formes de réalisation et de mise en oeuvre des objets de l'invention.

La **fig. 1** est une vue schématique en coupe longitudinale d'une installation conforme à l'invention.

La **fig. 2** est une vue analogue à la **fig. 1** montrant une phase de fonctionnement de l'installation.

La **fig. 3** est une coupe de l'installation selon la ligne III-III de la **fig. 2.**

La **fig. 4** est une élévation, partiellement arrachée, d'une forme de réalisation des moyens de projection de liquide sous pression de l'installation conforme à l'invention.

La **fig. 5** est une coupe partielle selon la ligne V-V de la **fig. 4.**

L'installation d'aisance **1** illustrée à la **fig. 1** est conçue pour former un module sanitaire autonome destiné à être implanté sur la voie publique. Bien entendu, un tel module ne constitue qu'une forme préférée de réalisation d'une installation conforme à l'invention qui pourrait aussi être, par exemple, mise en place à l'intérieur d'un bâtiment pour un usage par les membres d'une collectivité.

L'installation **1** comprend un local sanitaire **2** accessible aux utilisateurs par une porte **3** et séparé d'un local technique **4** par une cloison **5.** Conformément à sa destination, l'installation comprend également une cuvette de toilettes **6,** dite "à l'anglaise", comportant un siège **7.** La cuvette **6** est mobile entre une position d'extension **A** à l'intérieur du local sanitaire, comme illustré à la **fig. 1,** et une position de rétraction **B** à l'intérieur du local technique **4,** tel que le montre la **fig. 2**. Selon l'invention, la cuvette **6** est mobile en translation entre les positions **A** et **B** au travers d'un guichet **8** ménagé en partie basse de la cloison **5.** A cette fin, la cuvette **6** est solidaire d'un équipage mobile **10** situé à l'arrière de la cuvette **6** et faisant partie intégrante de cette dernière. Bien entendu, la cuvette **6** pourrait également être rapportée et fixée en console sur un tel équipage mobile **10**. De manière préférée, l'équipage coulissant **10** est supporté et guidé en translation par au moins deux glissières **11** disposées, de préférence mais non exclusivement, de part et d'autre dudit équipage **10,** comme cela ressort de la **fig. 3**. Les glissières **11** sont, par exemple, chacune formée par un guide **12** solidaire d'un côté de l'équipage **10** et coulissant sur un tube **13** fixé sur une structure porteuse **14** interne au local technique **4**. L'équipage mobile **10** est alors actionné par des moyens moteurs constitués d'un moto-réducteur **15** qui est adapté sur l'équipage mobile **10** et dont le pignon **16** s'engrène sur une crémaillère fixe **17** solidaire de la structure porteuse **14.** Le moto-réducteur **15** est raccordé par une ligne **18** à une unité ou bloc de commande **20** qui en pilote le fonctionnement. Ce mode de montage de la cuvette permet avantageusement de n'occuper aucune place au sol, dans le local sanitaire, lorsque la cuvette est en position de rétraction.

La cuvette **6** comporte un siphon **21** raccordé par une conduite flexible **22** à une canalisation **23** d'évacuation des eaux vannes ou usées. La cuvette **6** est branchée par un tuyau souple **25** à un système de chasse d'eau **26,** ou analogue, disposé dans le local technique **4.** Ce système **26** est constitué d'un réservoir **27** placé en hauteur et d'une électrovanne **28** commandant le tuyau **25.** L'électrovanne **28** est reliée par une ligne **29** à l'unité de commande **20** qui en assure l'asservissement. Le réservoir **27** est, par ailleurs, raccordé à un réseau de distribution d'eau **30** et pourvu d'un distributeur **31** additionnant à l'eau un produit antiseptique chloré ou analogue, en fonction du remplissage du réservoir **27**.

Pour assurer le nettoyage de la cuvette, l'installation **1** comprend également un dispositif **35,** de préférence fixe et sous lequel la cuvette est destinée à venir se placer en position de rétraction **B.**

Le dispositif de nettoyage **35** est conçu pour nettoyer au moins le siège **7** de la cuvette **6** et comporte, à cette fin, des moyens **36** de projection de liquide sous pression en direction du siège, et des moyens **37** de séchage de ce dernier.

Les moyens de projection **36** sont branchés par une canalisation **38** à une source d'alimentation **39** en liquide sous pression, tel que par exemple, un surpresseur raccordé au réservoir **27** par une canalisation **40** et connectée à l'unité de commande **20** par une ligne **41.** La canalisation **38** est commandée par une électrovanne **42** connectée par une ligne **43** au bloc de commande **20**. Les moyens de projection **36** sont conçus de façon à couvrir ou à atteindre l'intégralité du siège **7** lorsque la cuvette **6** est en position de rétraction **B**. Pour cela, les moyens de projection **36** peuvent, par exemple, être constitués par un système de gicleurs rotatifs qui, d'une part, projettent le liquide sous pression en direction du siège **7** et, d'autre part, aspergent les parois internes de la cuvette **6**. Les moyens de projection **36** pourraient également être constitués par des gicleurs fixes disposés convenablement.

Les moyens de séchage **37** sont formés, de préférence, par une tuyère raccordée à une source d'air pulsé **44,** telle que par exemple un ventilateur électrique connecté par une ligne **45** au bloc de commande **20.** Cet air pulsé est, de préférence, à température ambiante mais il pourrait aussi être réchauffé par des résistances équipant la source **44**. Les moyens de séchage **37** pourraient aussi être réalisés sous la forme de sources radiantes de chaleur, telles que des tubes à infrarouge.

De même que pour les moyens de projection **36,** les moyens de séchage **37** sont conçus pour couvrir au moins toute la surface du siège **7,** lorsque ce dernier est en position de rétraction **B**.

Comme le montrent les **fig. 2** et **3,** la tuyère **37** est, de préférence, définie par un carter **45** ouvert vers la cuvette, de manière à couvrir au moins toute la surface du siège. Ce carter **45** est pourvu d'un déflecteur central **46** disposé de manière à être au-dessus de l'ouverture délimitée par le siège **7,** lorsque la cuvette **6** est en position de rétraction **B.** Le déflecteur **46** couvre la surface de l'ouverture délimitée par le siège **7** pour diriger le flux d'air canalisé par le carter vers ledit siège **7**. De manière préférée, le système de gicleurs rotatifs, formant les moyens de projection **36,** est placé sous le déflecteur **46** qui ainsi évite les projections de liquide à l'intérieur du carter **45**.

L'unité de commande **20** pilote le fonctionnement séquentiel de l'installation **1,** telle qu'elle vient d'être décrite, pour assurer, notamment, le nettoyage de la cuvette **6,** conformément au procédé selon l'invention.

Après passage d'un utilisateur, contrôlé par des moyens connus et n'entrant pas directement dans le cadre de l'invention, et déclenchement automatique ou non de la chasse d'eau par l'intermédiaire d'une ouverture temporaire de l'électrovanne **28,** l'unité **20** assure la rentrée de la cuvette **6** depuis sa position d'extension **A** jusqu'à sa position de rétraction **B** à l'intérieur du local technique sous le dispositif de nettoyage **35**. Afin d'annuler le risque de blesser un utilisateur par les mouvements de la cuvette, le moto-réducteur **15** et/ou l'unité de commande **20** sont équipés d'un détecteur **47** de couple mécanique qui permet de déceler un éventuel obstacle au déplacement de la cuvette pour interrompre les mouvements de celle-ci jusqu'à disparition totale de l'obstacle.

Le bloc de commande **20** déclenche ensuite un cycle de nettoyage du siège **7**. Ce cycle comporte deux phases distinctes, une première d'aspersion de liquide aseptisant et une seconde de séchage. De manière préférée, le réservoir **27** présente une capacité suffisante pour permettre plusieurs passages d'utilisateurs et plusieurs cycles de nettoyage sans nécessiter un nouveau remplissage.

Lors de la première phase, l'unité **20** commande le fonctionnement du surpresseur **39** et l'ouverture de l'électrovanne **42** pour alimenter les moyens de projection **36**. Des gicleurs latéraux du système rotatif assurent alors une projection de liquide sous pression en direction du siège **7** et en balaient l'intégralité par leur rotation, tandis que des gicleurs dirigés vers le bas projettent le liquide sous pression en direction des parois internes de la cuvette **6**, de sorte que les éventuelles souillures y adhérant en sont décollées.

Compte tenu du caractère aseptique du liquide et de la pression, ce balayage assure une désinfection du siège **7** et de l'intérieur de la cuvette **6,** ainsi que l'élimination des souillures éventuelles par le déplacement de fronts d'eau générés par les gicleurs rotatifs.

Après aspersion de la cuvette **6,** l'unité **20** déclenche la marche de la source d'air pulsé **44** pour alimenter les moyens de séchage **37.** Afin d'obtenir un séchage le plus efficace possible, le carter **45** et le déflecteur **46** sont conçus de manière que la section de sortie de la tuyère ait une forme en plan sensiblement analogue à celle du siège **7** et se trouve juste au-dessus de ce dernier, de sorte que le flux d'air, canalisé par la tuyère, s'y trouve préférentiellement dirigé. De manière avantageuse, le flux d'air, canalisé simultanément sur sensiblement toute la surface du siège, y évite les accumulations d'eau et en assure un séchage efficace.

L'unité **20** interrompt ensuite le fonctionnement de la source d'air pulsé **44** et commande la sortie de la cuvette **6** en position d'extension **B** pour placer l'installation **1** dans une situation d'accueil d'un nouvel utilisateur.

Le procédé selon l'invention permet d'assurer un nettoyage complet et efficace de la cuvette sans salissement du local sanitaire. De plus, il apparaît qu'une telle installation d'aisance et plus particulièrement l'équipage coulissant **10** portant la cuvette **6,** ainsi que le dispositif de nettoyage **35,** présentent une cinématique simple faisant intervenir un nombre restreint d'éléments présentant un coût faible de fabrication et garantissant une grande fiabilité de fonctionnement de l'ensemble.

Selon une variante de l'installation **1,** le guichet **8** est équipé d'un élément d'obturation **50** motorisé et piloté par l'unité de commande **20**. L'élément d'obturation **50** peut, par exemple, être constitué par un volet roulant emmagasiné sur un tambour motorisé **51** raccordé par une ligne **52** à l'unité **20.** Lors du cycle de nettoyage, l'unité **20** assure alors la fermeture de l'élément d'obturation **50** après rétraction de la cuvette **6** en position **B**. Ainsi, le local technique **4** se trouve isolé du local sanitaire **2** et aucune projection du liquide de nettoyage ne peut y intervenir. Après séchage du siège **7,** l'unité **20** commande l'ouverture de l'élément d'obturation **50,** puis la sortie de la cuvette **6.**

Selon une autre variante de réalisation, le local sanitaire **2** est équipé d'une rampe d'aspersion **54** dirigée vers le sol **55** et raccordée à la source de liquide sous pression **39** par une canalisation **56** commandée par une électrovanne **57** qui est raccordée par une ligne **58** à l'unité de commande **20**. Cette rampe **54** d'aspersion du sol **55** du local sanitaire est mise en action par l'unité **20** après sortie de l'utilisateur. Les eaux ruisselant sur le sol **55** sont récupérées par des moyens d'évacuation **59** disposés, par exemple, le long de la partie basse de la cloison **5**.

Afin d'assurer un nettoyage automatique de cette partie basse de la cloison **5,** cette dernière peut également être équipée d'une rampe d'aspersion **60** raccordée à la source de liquide sous pression **39** par une canalisation **61** commandée par une électrovanne **62.** Après rétraction de la cuvette **6** et fermeture de l'élément d'obturation **50,** l'unité de commande **20** pilote l'électrovanne **62,** de manière à assurer l'aspersion de la partie basse de la cloison **5** située dans le local sanitaire **2** par la rampe **60**. L'unité **20** peut également commander simultanément le fonctionnement de la rampe **54** en direction du sol **55.** Ensuite, l'unité **20** interrompt l'aspersion de la cloison et du sol **55** et commande, par exemple, le fonctionnement de moyens de séchage **65** du local sanitaire, tels qu'un ventilateur dirigeant de l'air pulsé en direction du sol **55** et de la partie basse de la cloison **5.**

Selon une forme de réalisation préférée, plus particulièrement illustrée à la **fig. 4,** les moyens de projection **36** sont constitués par un tourniquet **70** qui comporte au moins deux branches **71** s'étendant radialement à partir d'un arbre creux **72** d'alimentation et de rotation.

L'arbre **72** est porté par des moyens **73** de guidage en rotation selon un axe **x-x',** de préférence mais non exclusivement, sensiblement vertical, de raccordement à la canalisation **38.** Conformément à l'exemple illustré, l'arbre **72** porte deux branches **71** opposées. De manière préférée, chaque branche **71** comporte, répartis sur sa longueur à partir de l'arbre **72,** au moins un gicleur **74** d'aspersion du fond **6**_{**1**} de la cuvette, au moins un gicleur **75** d'aspersion des flancs **6**_{**2**} de la paroi interne de la cuvette et au moins un gicleur **76** d'aspersion du siège **7.**

Selon la forme de réalisation illustrée, le gicleur **76,** dit de siège, est disposé dans le prolongement de l'extrémité de la branche **71** opposée à l'arbre **72,** cette extrémité étant recourbée vers le bas.

Dans une variante de réalisation de cette forme préférée, seule une partie des gicleurs **74, 75, 76** assure une mise en rotation du tourniquet **70** lors de son alimentation en liquide sous pression et de la projection de ce dernier en direction de la cuvette **6.** De manière préférée, cette fonction motrice est assurée par les gicleurs **75** qui sont orientés vers les flancs **6**_{**2**} de la paroi interne de la cuvette et qui occupent une position intermédiaire sur chacune des branches **71.** A cette fin, sur chaque branche **71,** l'axe d'aspersion **y**_{**1**}**-y**_{**1**}**'** du gicleur **74** de fond est sensiblement parallèle à l'axe de rotation **x-x'** du tourniquet. De même, l'axe d'aspersion **y**_{**2**}**-y**_{**2**}**'** du gicleur **76** de siège est contenu dans un plan **P** radial contenant l'axe **x-x'.** Enfin, l'axe d'aspersion **y**_{**3**}**-y**_{**3**}**'** du gicleur **75** de flanc est contenu dans un plan **P'** perpendiculaire au plan radial **P** et présente une inclinaison dans un sens opposé au sens de rotation souhaité. De manière préférentielle, sur chaque branche **71,** l'axe **y**_{**3**}**-y**_{**3**}**'** forme avec le plan radial **P,** un angle α compris entre 15° et 45°, comme le montre la **fig. 5**.

Cette disposition de l'invention permet, lors de l'alimentation du tourniquet en fluide fourni à une pression comprise, de préférence mais non exclusivement, entre 5 et 15 bar environ, d'éviter avantageusement un emballement du tourniquet et d'assurer une rotation régulière de celui-ci. De plus, la présence et l'orientation des gicleurs **74** dirigés verticalement vers le fond **6**_{**1**} assurent un nettoyage particulièrement efficace de cette région de la cuvette, la plus exposée aux souillures.

L'invention n'est pas limitée aux exemples décrits et représentés, car diverses modifications peuvent y être apportées dans le cadre des revendications annexées.

## Revendications

1. Installation d'aisance du type comprenant :
- une cuvette d'aisance (**6**) pourvue d'un siège (**7**) et mobile entre un local sanitaire (**2**) accessible au public et un local technique (**4**) séparé du local sanitaire (**2**) par une cloison (**5**),
- un dispositif de nettoyage automatique (**35**), associé à des moyens de séchage du siège (**7**) au moins de la cuvette (**6**), disposé dans le local technique (**4**),
- des moyens moteurs (**15**) pour déplacer la cuvette (**6**),
- et une unité de commande (**20**) pour piloter au moins le fonctionnement du dispositif de nettoyage (**35**) et des moyens moteurs (**15**),
**caractérisée :**
- **en ce que** la cuvette (**6**) est solidaire d'un équipage (**10**) mobile en translation actionné par les moyens moteurs (**15**) pour déplacer, au travers d'un guichet de passage (**8**) ménagé dans la cloison (**5**), la cuvette (**6**) entre une position d'extension (**A**) dans le local sanitaire (**2**) et une position de rétraction (**B**), dans le local technique (**4**), sous le dispositif de nettoyage (**35**) ;
- et **en ce que** le dispositif de nettoyage automatique (**35**) comprend lesdits moyens de séchage, lesquels sont formés par une tuyère (**37**) raccordée à une source d'air pulsée (**44**) et définie par un carter (**45**) qui est ouvert vers la cuvette (**6**) lorsque celle-ci est en position de rétraction (**B**), de manière à couvrir au moins toute la surface du siège (**7**) et qui est pourvu d'un déflecteur central (**46**) disposé au-dessus de l'ouverture délimité par le siège (**7**), de manière à en couvrir la surface pour diriger le flux d'air canalisé par le carter, vers le siège (**7**), des moyens de projection (**36**) de liquide sous pression étant placés sous le déflecteur (**46**).

2. Installation d'aisance selon la revendication 1, **caractérisée en ce que** l'équipage mobile est monté coulissant sur deux glissières latérales de guidage (**11**) et comporte les moyens moteurs (**15**) constitués par un motoréducteur, dont le pignon (**16**) s'engrène sur une crémaillère fixe (**17**).

3. Installation d'aisance selon la revendication 1 ou 2, **caractérisée en ce qu'**elle comprend, pour la fermeture du guichet (**8**), un élément d'obturation (**50**), motorisé et piloté par l'unité de commande.

4. Installation d'aisance selon l'une des revendications 1 à 3, caràctérisée en ce que les moyens (**36**) de projection de liquide sont constitués par un système de gicleurs rotatif orientés pour asperger, d'une part, au moins toute la surface du siège (**7**) et, d'autre part, les parois internes de la cuvette (**6**).

5. Installation d'aisance selon la revendication 4, **caractérisée en ce que** les moyens (**36**) de projection de liquide sous pression, sont constitués par un tourniquet (**70**) qui comporte, au moins, deux branches (**71**) s'étendant radialement à partir d'un arbre creux (**72**) d'alimentation et de rotation, et présentant chacune à partir de l'arbre (**72**), au moins un gicleur (**74**) d'aspersion du fond (**6**_{**1**}) de la cuvette, au moins un gicleur (**75**) d'aspersion des flancs internes (**6**_{**2**}) de la cuvette et au moins un gicleur **(76)** d'aspersion du siège (**7**).

6. Installation d'aisance selon la revendication 5, **caractérisée en ce que** seule une partie des gicleurs (**74, 75, 76**) assure une mise en rotation du tourniquet lors de la projection de liquide sous pression.

7. Installation d'aisance selon la revendication 4 ou 5, **caractérisée en ce que** sur chaque branche
- l'axe (**y**_{**1**}**-y**_{**1**}**'**) d'aspersion du gicleur (**74**), orienté vers le fond (**6**_{**1**}) de la cuvette, est parallèle à l'axe (**x-x'**) de rotation du tourniquet,
- l'axe (**y**_{**2**}**-y**_{**2**}**'**) d'aspersion du gicleur (**76**), orienté vers le siège (**7**), est contenu dans un plan radial (**P**) contenant également l'axe (**x-x'**) de rotation du tourniquet,
- et l'axe (**y**_{**3**}**-y**_{**3**}**'**) d'aspersion du gicleur (**75**), orienté vers les flancs internes (**6**_{**2**}) de la cuvette, est contenu dans un plan (**P'**) perpendiculaire au plan radial (**P**).

8. Installation d'aisance selon la revendication 7, **caractérisée en ce que** pour chaque branche, l'axe (**y**_{**3**}**-y**_{**3**}**'**) d'aspersion du gicleur (**75**), orienté vers les flancs internes (**6**_{**1**}) de la cuvette, forme avec le plan radial (**P**), un angle (α) compris entre 15° et 45°.

9. Installation d'aisance selon la revendication 6, **caractérisée en ce que** seuls les gicleurs orientés vers les flancs internes assurent une mise en rotation du tourniquet lors de la projection de liquide sous pression.

## Claims

1. Lavatory installation of the type including :
• a lavatory bowl (6) provided with a seat (7) and able to move between a sanitary room (2) accessible to the public and a technical room (4) separated from the sanitary room (2) by a partition (5),
• an automatic cleaning device (35) associated with drying means for cleaning at least the bowl (6) of the seat (7) and placed in the technical room (4),
• motor means (15) for moving the bowl (6),
• and a control unit (20) for controlling at least the functioning of the cleaning device (35) and the motor means (15),
**characterised :**
• **in that** the bowl (6) is integral with mobile equipment (10) able to move in translation and activated by the motor means (15) so as to move through a passage window (8) fitted in the partition (5) the bowl (6) between an extension position (A) in the sanitary room (2) and a retraction position (B) in the technical room (4) under the cleaning device (35),
• and **in that** the automatic cleaning device (35) includes said drying means which are formed by a pipe (37) connected to a pulsed air source (44) and defined by a housing (45) which is open towards the bowl (6) when the latter is in the retraction position (B) so as to cover at least the entire surface of the seat (7) and which is provided with a central deflector (46) placed above the opening delimited by the seat (7) so as to cover its surface so as to direct the flow of air channelled by the housing towards the seat (7), pressurized liquid projection means (36) being placed under the deflector (46).

2. Lavatory installation according to claim 1, **characterised in that** the mobile equipment is mounted sliding on two lateral guiding slides (11) and comprises the motor means (15) constituted by a back-geared motor whose pinion (16) gears on a fixed rack (17).

3. Lavatory installation according to claim 1 or 2, **characterised in that**, for closing the passage window (8), it includes a sealing off element (50) motorised and controlled by the control unit.

4. Lavatory installation according to one of claims 1 to 3, **characterised in that** the liquid projection means (36) are constituted by a rotary system of nozzles orientated so as to firstly sprinkle at least the entire surface of the seat (7) and secondly the internal walls of the bowl (6).

5. Lavatory installation according to claim 4, **characterised in that** the pressurized liquid projection means (36) are constituted by a sprinkler (70) which comprises at least two branches (71) extending radially from a hollow feed and rotation shaft (72) and each having starting from the shaft (72) at least one spraying nozzle (74) at the bottom (6₁) of the bowl, at least one spraying nozzle (75) for the internal flanks (6₂) of the bowl and at least one spraying nozzle (76) for the seat (7).

6. Lavatory installation according to claim 5, **characterised in that** only one portion of the nozzles (74, 75, 76) rotates the sprinkler during projection of the pressurized liquid.

7. Lavatory installation according to claim 4 or 5, **characterised in that** on each branch :
• the spraying axis (y1-y1') of the nozzle (74) orientated towards the bottom (6₁) of the bowl is parallel to the spin axis (x-x') of the sprinkler,
• the spraying axis (y2-y2') of the nozzle (76) orientated towards the seat (7) is contained inside a radial plane (P) also containing the spin axis (x-x') of the sprinkler,
• and the spraying axis (y3-y3') of the nozzle (75) orientated towards the internal flanks (6₂) of the bowl is contained inside a plane (P') perpendicular to the radial plane (P).

8. Lavatory installation according to claim 7, **characterised in that** for each branch, the spraying axis (y3-y3') of the nozzle (75) orientated towards the internal flanks (6₁) of the bowl forms along with the radial plane (P) an angle (α) of between 15° and 45°.

9. Lavatory installation according to claim 6, **characterised in that** only those nozzles orientated towards the internal flanks rotate the sprinkler during projection of the pressurized liquid.

## Patentansprüche

1. Toilettenanlage mit
- einer Toilettenschüssel (6), die mit einem Sitz (7) versehen und zwischen einem der Öffentlichkeit zugänglichen Sanitärraum (2) und einem von dem Sanitärraum (2) durch eine Wand (5) getrennten Technikraum (4) beweglich ist,
- einer in dem Technikraum (4) angeordneten automatischen Reinigungsvorrichtung (35), die Mitteln zum Trocknen wenigstens des Sitzes (7) der Toilettenschüssel (6) zugeordnet ist,
- Motormitteln (15) zum Verschieben der Toilettenschüssel (6),
- und einer Steuereinheit (20) zum Steuern wenigstens des Betriebs der Reinigungsvorrichtung (35) und der Motormittel (15),
**dadurch gekennzeichnet, dass**
- die Toilettenschüssel (6) mit einer translatorisch beweglichen Einrichtung (10) fest verbunden ist, die durch die Motormittel (15) in Gang gesetzt wird, um die Toilettenschüssel (6) durch eine in der Wand (5) angeordnete Türöffnung (8) hindurch zwischen einer ausgefahrenen Position (A) im Sanitärraum (2) und einer eingefahrenen Position (B) im Technikraum (4) unter die Reinigungsvorrichtung (35) zu verschieben;
- und dass die automatische Reinigungsvorrichtung (35) die Trocknungsmittel umfasst, die von einer Düse (37) gebildet sind, die an eine Gebläseluftquelle (44) angeschlossen und von einem Gehäuse (45) begrenzt sind, das zur Toilettenschüssel (6) hin so geöffnet ist, wenn sich diese in eingefahrener Position (B) befindet, dass wenigstens die gesamte Sitzfläche (7) bedeckt ist, und das mit einer mittigen Ablenkplatte (46) versehen ist, die über der durch den Sitz (7) begrenzten Öffnung in der Art angeordnet ist, dass die Fläche bedeckt ist, um den durch das Gehäuse kanalisierten Luftstrom zu dem Sitz (7) zu leiten, wobei unter der Ablenkplatte (46) Mittel (36) zum Versprühen von Flüssigkeit unter Druck angeordnet sind.

2. Toilettenanlage nach Anspruch 1,
**dadurch gekennzeichnet, dass** die bewegliche Einrichtung auf zwei seitlichen Führungsschienen (11) verschiebbar montiert sind und die Motormittel (15) umfassen, die von einem Getriebemotor gebildet sind, dessen Ritzel (16) in eine feststehende Zahnstange (17) eingreift.

3. Toilettenanlage nach Anspruch 1 oder 2,
**dadurch gekennzeichnet, dass** sie zum Schließen der Türöffnung (8) ein Verschlusselement (50) umfasst, das durch die Steuereinheit angetrieben und gesteuert wird.

4. Toilettenanlage nach einem der Ansprüche 1 bis 3,
**dadurch gekennzeichnet, dass** die Mittel (36) zum Versprühen von Flüssigkeit durch ein System von rotierenden Spritzdüsen gebildet sind, die ausgerichtet sind, um einerseits wenigstens die gesamte Fläche des Sitzes (7) und andererseits die Innenwände der Toilettenschüssel (6) zu besprühen.

5. Toilettenanlage nach Anspruch 4,
**dadurch gekennzeichnet, dass** die Mittel (36) zum Versprühen von Flüssigkeit unter Druck von einem Drehkreuz (70) gebildet sind, das wenigstens zwei Arme (71) umfasst, die sich von einer hohlen Zulauf- und Drehwelle (72) ausgehend radial erstrecken und ausgehend von der Welle (72) jeweils wenigstens eine Spritzdüse (74) zum Besprühen des Bodens (6₁) der Toilettenschüssel, wenigstens eine Spritzdüse (75) zum Besprühen der inneren Seitenwände (6₂) der Toilettenschüssel und wenigstens eine Spritzdüse (76) zum Besprühen des Sitzes (7) aufweisen.

6. Toilettenanlage nach Anspruch 5,
**dadurch gekennzeichnet, dass** nur ein Teil der Spritzdüsen (74, 75, 76) beim Versprühen der Flüssigkeit unter Druck das Drehkreuz in Drehung versetzt.

7. Toilettenanlage nach Anspruch 4 oder 5,
**dadurch gekennzeichnet, dass** auf jedem Arm
- die Sprühachse (y₁-y₁') der zum Boden (6₁) der Toilettenschüssel ausgerichteten Spritzdüse (74) parallel zur Drehachse (x-x') des Drehkreuzes ist,
- die Sprühachse (y₂-y₂') der zum Sitz (7) ausgerichteten Spritzdüse (76) in einer Radialebene (P) liegt, in der sich auch die Drehachse (x-x') des Drehkreuzes befindet,
- und die Sprühachse (y₃-y₃') der zu den inneren Seitenwänden (6₂) der Toilettenschüssel ausgerichteten Spritzdüse (75) in einer zur Radialebene (P) senkrechten Ebene (P') liegt.

8. Toilettenanlage nach Anspruch 7,
**dadurch gekennzeichnet, dass** die Sprühachse (y₃-y₃') der zu den inneren Seitenwänden (6₂) der Toilettenschüssel ausgerichteten Spritzdüse (75) für jeden Arm einen Winkel (α) von 15° bis 45° mit der Radialebene (P) bildet.

9. Toilettenanlage nach Anspruch 6,
**dadurch gekennzeichnet, dass** nur die zu den inneren Seitenwänden ausgerichteten Spritzdüsen beim Versprühen der Flüssigkeit unter Druck das Drehkreuz in Drehung versetzen.
